# EUROPÄISCHE PATENTSCHRIFT

(11) **EP 0 672 614 B1**
(45) Veröffentlichungstag und Bekanntmachung des Hinweises auf die Patenterteilung: **14.05.1997**
(21) Anmeldenummer: 95101716.9
(22) Anmeldetag: 09.02.1995
(51) Int. Cl.: B67C 3/30, B67C 7/00, B65B 55/02

(54) **Verfahren und Vorrichtung zur Abfüllung von Getränken in Kegs**
Method and device for filling kegs with beverages
Méthode et dispositif de remplissage de fûts de boisson

(30) Priorität: 17.03.1994 DE 4409135
(43) Veröffentlichungstag der Anmeldung: 20.09.1995
(73) Patentinhaber: GEA Till GmbH & Co., D-65830 Kriftel (DE)
(72) Erfinder: Till, Volker, Dipl.-Ing., D-65719 Hofheim am Taunus (DE)
(74) Vertreter: KEIL & SCHAAFHAUSEN Patentanwälte

(56) Entgegenhaltungen:
- EP-A- 0 317 908
- EP-A- 0 405 279
- DE-A- 1 432 408

## Beschreibung

Die Erfindung betrifft ein Verfahren zur Abfüllung von Getränken nach dem Oberbegriff des Anspruchs 1 sowie eine Vorrichtung gemäß Oberbegriff des Anspruchs 6 zur Durchführung eines solchen Verfahrens.

In der Getränkeindustrie werden üblicherweise Fässer mit eingeschraubten, automatisch selbstschließenden Ventilen verwendet. Diese Fässer werden als Kegs und die selbstschließenden Ventile als Fittings bezeichnet. Bei den Fässern handelt es sich um Mehrweggebinde, die aufgrund der in der Lebensmittelindustrie üblichen hohen Sauberkeitsanforderungen vor dem Befüllen gereinigt und mit Dampf und/oder einem anderen geeigneten Sterilisationsmittel sterilisiert werden. Nach dem Reinigungs- und/oder Sterilisationsvorgang, der üblicherweise auf einem Reinigungskopf der Abfüllanlage erfolgt, wird das Keg auf einen Füllkopf aufgesetzt, der an eine Produktzuleitung angeschlossen ist. Da der Füllkopf vor dem Aufsetzen des Kegs der Umgebungsluft ausgesetzt war, werden üblicherweise die Zuleitungen und der Füllkopf kurzzeitig mit Wasser gespült, um die in den Rohrleitungen und dem Füllkopf enthaltene Luft zu entfernen. Dadurch wird vermieden, daß produktschädigender Sauerstoff in den Leitungen und dem Füllkopf zurückbleibt. Es ist auch bekannt, die Luft aus dem Rohrsystem mittels eines kurzzeitigen Dampfstoßes zu entfernen, wobei die hohe Strömungsgeschwindigkeit des Dampfes ausgenutzt wird. Getränke werden im allgemeinen bei kalten Temperaturen abgefüllt; so erfolgt die Abfüllung von Bier üblicherweise bei Temperaturen zwischen -2 und +4° C und die Abfüllung alkoholfreier Getränke bei etwa 6 - 8° C. Daher sind die Metalloberflächen des Füllkopfes beim Aufsetzen des Kegs noch durch die Füllung eines zuvor behandelten Kegs kalt. Bei den aus dem Stand der Technik bekannten Verfahren wird zwar die Luft aus dem System entfernt, alle Keime auf den kalten Oberflächen des Füllkopfes aber nicht beseitigt oder abgetötet. Beim Öffnen des Fittings und Befüllen des Kegs können daher Keime aus dem Füllkopf in das zuvor sterilisierte Keg gespült werden, so daß die Wirkung der Kegsterilisation teilweise aufgehoben wird.

In der DE-A 1 432 408 wird ein gattungsgemäßes Verfahren, bzw. Vorrichtung beschrieben, in dem, bzw in der die Verwendung einer Temperaturmeßvorrichtung während der Sterilisation des Füllkopfes beschrieben ist. Als Sterilisationsmittel wird Dampf verwendet, dessen Temperatur nach dem Sterilisationsvorgang im Entleerungskanal gemessen wird. Eine Überwachung der Temperatur des Füllkopfes erfolgt nicht, so daß kein definierter Sterilisationseffekt erreicht wird.

Aus der DE-A 42 08 550 ist es bekannt, den Füllkopf nach Aufsetzen des Kegs bei noch geschlossenem Fitting mit heißem Wasser zu spülen und anschließend mit CO₂-Gas auszublasen. Erst jetzt wird das Fitting geöffnet, so daß das Keginnere zugänglich wird. Durch die Spülung des Füllkopfes mit Wasser wird jedoch keine Sterilisation erreicht und vor allem wird nicht gewährleistet, daß die Sterilisation vollständig durchgeführt wird.

Aus der US-PS 2,787,875 ist es bekannt, Dampf zur Sterilisation von Füllköpfen zu verwenden. Ein definierter Sterilisationseffekt ist jedoch mit einer derartigen Anordnung nicht zu erreichen.

Die GB-A 21 38 790 beschreibt eine Reinigungs- und Füllmaschine, an deren Reinigungsstation ein Temperaturfühler vorgesehen ist, um zu überprüfen, ob die Reinigungs- und Spülmittel eine ausreichende Temperatur aufweisen, um wirksam zu sein. Anschließend wird das Keg auf einen Füllkopf umgesetzt, so daß eine Reinigung des Füllkopfes geschweige denn ein definierter Sterilisationseffekt auch hier nicht gegeben ist.

Aufgabe der Erfindung ist es daher, ein Verfahren der eingangs genannten Art derart weiterzubilden, daß eine weitgehende Keimfreiheit bei der Abfüllung von Getränken gewährleistet wird.

Diese Aufgabe wird mit der Erfindung durch die Merkmale des Anspruchs 1 gelöst. Damit ist der gesamte mit dem Produkt in Berührung kommende Bereich der Füllstation im wesentlichen keimfrei, so daß beim Öffnen des ebenfalls sterilisierten Kegs und Einfüllen der Getränkeflüssigkeit keine Verunreinigungen in das Keg eingebracht werden. Hierbei wird berücksichtigt, daß es zum Erreichen einer ausreichenden Sterilität der Metalloberfläche erforderlich ist, die Sterilisation in Abhängigkeit von der Sterilisationstemperatur über eine bestimmte Dauer durchzuführen. So muß bspw. bei einer Sterilisationstemperatur von 63°C die Metalloberfläche ca. 15 Min. dieser Temperatur ausgesetzt werden und bei einer Sterilisationstemperatur von 72°C etwa 30 Sek.

Üblicherweise wird das Verhältnis von Sterilisationstemperatur und -zeit in Pasteureinheiten gemessen. Gemäß einer bevorzugten Ausgestaltung der Erfindung ist daher vorgesehen, daß die gemessene Temperatur des Füllkopfes und die gemessene Sterilisationsdauer in Pasteureinheiten umgesetzt und daß der Sterilisationsvorgang bei Erreichen einer festgelegten Anzahl von Pasteureinheiten beendet wird. Durch eine entsprechende Steuerung der Abfüllanlage kann somit immer gewährleistet werden, daß der Füllkopf ausreichend sterisiliert ist und trotzdem nicht unnötig lange mit heißem Dampf beaufschlagt wird.

Erfindungsgemäß erfolgt die Sterilisation mit heißem Dampf oder einem geeigneten Desinfektionsmittel.

Da die Metalloberflächen bei der Sterilisation mit heißem Dampf so heiß werden, daß ggf. von der vorherigen Befüllung an der Oberfläche des Füllkopfs noch haftende Produktreste anbrennen können, wird bei einer bevorzugten Ausgestaltung der Erfindung vorgeschlagen, daß der Füllkopf vor der Sterilisation mit Wasser gespült wird. Dadurch werden eventuell noch anhaftende Produktreste vor der Beaufschlagung mit heißem Dampf entfernt.

Eine Vorrichtung zur Durchführung des erfindungsgemäßen Verfahrens weist zweckmäßigerweise die Merkmale des Anspruchs 6 auf.

In Weiterbildung des Erfindungsgedankens ist der Temperaturfühler zur Messung der Sterilisationstemperatur an der am stärksten gekühlten Stelle des Füllkopfes angeordnet. Wird diese Stelle ausreichend lange der Sterilisationstemperatur ausgesetzt, so kann man davon ausgehen, daß auch die übrigen Bereiche des Füllkopfes erfolgreich sterilisiert wurden.

Da der Füllkopf durch die zur Füllung herangeführte Getränkeflüssigkeit im Bereich des Anschlusses der Produktzuleitung ständig gekühlt wird, wird sich in diesem Bereich regelmäßig die kälteste Stelle des Füllkopfes befinden. Erfindungsgemäß ist daher vorgesehen, daß der Temperaturfühler im Bereich des Anschlusses der Produktzuleitung an dem Füllkopf angeordnet ist.

Weiterbildungen, Vorteile und Anwendungsmöglichkeiten der Erfindung ergeben sich aus der nachfolgenden Beschreibung eines Ausführungsbeispieles und der Zeichnung.

Die einzige Figur zeigt schematisch einen Füllkopf mit aufgesetztem Keg.

Ein in der Zeichnung nur teilweise dargestelltes Keg 1 ist mit einem Fitting 2 auf einen Füllkopf 3 einer Abfüllanlage für Getränke aufgesetzt und liegt über eine Dichtung 4 abgedichtet auf dem Füllkopf 3 auf. Üblicherweise wird dabei das Keg 1 mit Fitting 2 nach unten auf den Füllkopf 3 aufgesetzt.

Das Keg 1 wurde vor dem Aufsetzen auf den Füllkopf 3 gereinigt und/oder sterilisiert und ist durch das automatisch selbstschließende Fitting 2, das in eine an einer Bodenfläche 5 des Kegs 1 befestigten Muffe 6 eingeschraubt ist, verschlossen. Der Füllkopf 3 und eine Außenfläche 8 des Fittings 2 stehen dagegen vor dem Aufsetzen des Kegs 1 auf den Füllkopf 3 mit der Umgebungsluft in Kontakt, so daß sich Keime an dem Füllkopf 3 oder der Außenfläche 8 des Fittings 2 anlagern können.

Vor dem Befüllen des Kegs 1 mit produktflüssigkeit, die über eine in der Zeichnung nur schematisch dargestellte Produktzuleitung 7 zugeführt wird, wird der Füllkopf 3 kurz mit vorzugsweise warmem Wasser durchgespült, das über eine Reinigungsleitung 9 in den Füllkopf 3 eingebracht wird. Mit dem Wasser werden ggf. anhaftende Produktreste des vorhergehenden Füllvorgangs aus dem Füllkopf 3 ausgespült. Das Wasser fließt nach dem bspw. 2 Sek. dauernden Spülvorgang über eine Abflußleitung 10 wieder aus dem Füllkopf heraus.

Anschließend wird der Füllkopf 3 und die ihm zugewandte Außenfläche 8 des Fittings 2 mit heißem Dampf oder einem geeeigneten Desinfektionsmittel sterilisiert, die ebenfalls über die Reinigungsleitung 9 zugeführt werden. Um eine ausreichende Sterilisation der Metalloberfläche des Füllkopfes 3 und des Fittings 2 zu erreichen, muß die Sterilisation bei einer Metalltemperatur von 63°C mindestens über 15 Min. erfolgen und bei einer Metalltemperatur von 72°C über etwa 30 Sek.. Zur Überprüfung des Sterilisationsvorgangs ist im Bereich des Anschlusses der Produktzuleitung 7 an den Füllkopf 3 ein Temperaturfühler 11 angeordnet, der die Temperatur der Metalloberfläche in diesem Bereich mißt. Außerdem wird die Dauer des Sterilisationsvorgangs gemessen. Der Bereich des Anschlusses der Produktzuleitung 7 ist aufgrund der ständigen Kühlung durch die in der Produktzuleitung 7 für den Füllprozeß bereitgehaltene Getränkeflüssigkeit der kälteste Abschnitt des Füllkopfes 3. Daher kann bei einer ausreichenden Sterilisationszeit dieses Bereichs davon ausgegangen werden, daß der gesamte Füllkopf 3 und die Außenfläche 8 des Fittings 2 ausreichend sterilisiert sind.

Das Verhältnis zwischen Sterilisationstemperatur und -dauer wird üblicherweise in Pasteureinheiten angegeben. Ausgehend von der mit dem Temperaturfühler 11 gemessenen Temperatur der Metalloberfläche des Füllkopfes 3 im Bereich des Anschlusses der Produktzuleitung 7 und der gemessenenen Zeitdauer wird die auf diesen Bereich des Füllkopfes 3 einwirkende Anzahl von Pasteureinheiten ermittelt und das Ergebnis an die Steuerung der Abfüllanlage übertragen. Sobald eine vorher festgelegte, einer ausreichenden Sterilisation entsprechende Anzahl von Pasteureinheiten erreicht wird, kann der Sterilisationsvorgang beendet werden. Dadurch wird gewährleistet, daß nach ausreichender Sterilisation der Füllkopf 3 nicht unnötig lange mit heißem Dampf beaufschlagt wird.

### Bezugszeichenliste:

- 1: Keg
- 2: Fitting
- 3: Füllkopf
- 4: Dichtung
- 5: Bodenfläche
- 6: Muffe
- 7: Produktzuleitung
- 8: Außenfläche
- 9: Reinigungsleitung
- 10: Abflußleitung
- 11: Temperaturfühler

## Patentansprüche

1. Verfahren zur Abfüllung von Getränken in Gebinde, insbesondere in Fässer wie Kegs, bei dem das Gebinde (1) mit einem Fitting (2) auf einen Füllkopf (3) aufgesetzt wird, **dadurch gekennzeichnet**, daß der Füllkopf (3) und eine diesem zugewandte Außenfläche (8) des Fittings (2) vor Öffnen des Fittings (2) und Zufuhr des einzufüllenden Getränks sterilisiert wird und daß zur Überprüfung des Sterilisationsvorgangs die Temperatur des Füllkopfes (3) während des Sterilisationsvorgangs und die Dauer des Sterilisationsvorgangs gemessen wird.

2. Verfahren nach Anspruch 1, **dadurch gekennzeichnet**, daß die gemessene Temperatur des Füllkopfes (3) und die gemessene Sterilisationsdauer in Pasteureinheiten umgesetzt wird, und daß der Sterilisationsvorgang bei Erreichen einer festgelegten Anzahl von Pasteureinheiten beendet wird.

3. Verfahren nach Anspruch 1 oder 2, **dadurch gekennzeichnet**, daß die Sterilisation mit Dampf erfolgt.

4. Verfahren nach Anspruch 1 oder 2, **dadurch gekennzeichnet**, daß die Sterilisation mit einem Desinfektionsmittel erfolgt.

5. Verfahren nach einem der Ansprüche 1 bis 4, **dadurch gekennzeichnet**, daß der Füllkopf (3) vor der Sterilisation mit Wasser gespült wird.

6. Vorrichtung zur Durchführung eines Verfahrens nach einem der Ansprüche 1 bis 5, mit einem Füllkopf (3), dem über wenigstens eine Zuleitung (7,9 ) Produktflüssigkeit und/oder ein Sterilisationsmedium zuführbar ist, und mit einem Temperaturfühler (11) in dem Füllkopf (3), **dadurch gekennzeichnet**, daß mit dem Temperaturfühler (11) die Füllkopftionsvorgangs und eine Steuereinheit über die der Sterilisationsvorgang in Abhängigkeit von Sterilisationstemperatur und -dauer beendbar ist.

7. Vorrichtung nach Anspruch 6, **dadurch gekennzeichnet**, daß der Temperaturfühler (11) an der am stärksten gekühlten Stelle des Füllkopfes (3) angeordnet ist.

8. Vorrichtung nach Anspruch 6 oder 7, **dadurch gekennzeichnet**, daß der Temperaturfühler (11) im Bereich des Anschlusses der Produktzuleitung (7) an dem Füllkopf (3) angeordnet ist.

## Claims

1. A method for filling drinks into casks, in particular into barrels such as kegs, in which method the cask (1) with a fitting (2) is placed on a filling head (3), characterised in that the filling head (3), and an outer surface (8) - facing the filling head - of the fitting (2), are sterilised before the fitting (2) is opened and before the drink to be filled is conveyed, and in that, in order to check the sterilisation process, the temperature of the filling head (3) during sterilisation and the duration of the sterilisation are measured.

2. A method according to Claim 1, characterised in that the measured temperature of the filling head (3) and the measured duration of the sterilisation are converted into Pasteur units, and in that the sterilisation process is terminated when a fixed number of Pasteur units is reached.

3. A method according to Claim 1 or 2, characterised in that the sterilisation is done with steam.

4. A method according to Claim 1 or 2, characterised in that the sterilisation is done with a disinfectant.

5. A method according to any one of Claims 1 to 4, characterised in that the filling head (3) is rinsed with water before sterilisation.

6. An arrangement for carrying out a method according to any one of Claims 1 to 5, having a filling head (3) to which product-liquid and/or a sterilisation agent can be conveyed through at least one feed-pipe (7, 9), and having a temperature sensor (11) in the filling bead (3), characterised in that the filling-head temperature can be measured with the temperature sensor (11), and in that a device for detecting the duration of the sterilisation of the filling head (3), and a control unit whereby the sterilisation process can be terminated depending on the temperature and duration of the sterilisation, are provided.

7. An arrangement according to Claim 6, characterised in that the temperature sensor (11) is arranged at the most highly cooled point in the filling head (3).

8. An arrangement according to Claim 6 or 7, characterised in that the temperature sensor (11) is arranged in the region of the attachment of the product feed-pipe (7) to the filling head (3).

## Revendications

1. Dispositif pour remplir des récipients, notamment des fûts tels que des tonnelets, avec des boissons, selon lequel on met en place le récipient (1) avec un élément de raccordement (2) sur une tête de remplissage (3), caractérisé en ce qu'on stérilise la tête de remplissage (3) et une surface extérieure (8), tournée vers cette tête, de l'élément de raccordement (2) avant d'ouvrir l'élément de raccordement (2), d'introduire de la boisson devant remplir le récipient, et que pour contrôler le processus de stérilisation, on mesure la température de la tête de remplissage (3) pendant le processus de stérilisation, et la durée du processus de stérilisation.

2. Procédé selon la revendication 1, caractérisé en ce que l'on convertit la température mesurée de la tête de remplissage (3) et la durée de stérilisation mesurée en unités pasteur, et qu'on arrête le processus de stérilisation lorsqu'un nombre fixé d'unités pasteur est atteint.

3. Procédé selon la revendication 1 ou 2, caractérisé en ce que la stérilisation est exécutée à la vapeur.

4. Procédé selon la revendication 1 ou 2, caractérisé en ce que la stérilisation est exécutée avec un agent désinfectant.

5. Procédé selon l'une des revendications 1 à 4, caractérisé en ce qu'on rince à l'eau la tête de remplissage (3) avant la stérilisation.

6. Dispositif pour la mise en oeuvre d'un procédé selon l'une des revendications 1 à 5, comportant une tête de remplissage (3), dans laquelle un produit liquide et/ou un agent de stérilisation peut être envoyé par l'intermédiaire d'au moins une canalisation d'amenée (7,9), et comportant un capteur de température (11) situé dans la tête de remplissage (3), caractérisé en ce que la température de la tête de remplissage peut être mesurée au moyen du capteur de température (11) et qu'il est prévu un dispositif pour détecter la durée du processus de stérilisation de la tête de remplissage (3) ainsi qu'une unité de commande, au moyen de laquelle le processus de stérilisation peut être arrêté en fonction de la température et de la durée de stérilisation.

7. Dispositif selon la revendication 6, caractérisé en ce que le capteur de température (11) est disposé à l'emplacement, qui est le plus refroidi, de la tête de remplissage (3).

8. Dispositif selon la revendication 6 ou 7, caractérisé en ce que le capteur de température (11) est disposé dans la zone de raccordement de la canalisation (7) d'amenée du produit, à la tête de remplissage (3).
